# EUROPÄISCHE PATENTSCHRIFT

(11) **EP 0 222 266 B1**
(45) Veröffentlichungstag und Bekanntmachung des Hinweises auf die Patenterteilung: **11.01.1989**
(21) Anmeldenummer: 86115060.5
(22) Anmeldetag: 30.10.1986
(51) Int. Cl.: F42B 23/26

(54) **Wieder-sicherbare Mine**
Inactivatable mine
Désarmement pour mine

(30) Priorität: 31.10.1985 DE 3538786
(43) Veröffentlichungstag der Anmeldung: 20.05.1987
(73) Patentinhaber: DIEHL GMBH & CO., 90478 Nürnberg (DE)
(72) Erfinder: Lindstädt, Klaus, D-8501 Schwaig (DE); Hälssig, Andreas, D-7209 Denkingen (DE); Maier, Dietmar, D-6458 Rodenbach (DE); Scholz, Stefan, Dr., D-8755 Alzenau (DE)
(74) Vertreter: Hofmann, Gerhard, Dipl.-Ing. Patentassessor

(56) Entgegenhaltungen:
- EP-A- 0 064 774
- FR-A- 2 123 124
- FR-A- 2 528 966
- FR-A- 2 567 263
- US-A- 2 569 808
- US-A- 3 979 580
- US-A- 4 457 091

## Beschreibung

Die Erfindung betrifft eine Mine gemäß dem %berbegrifi des Anspruches 1.

Eine derartige Mine ist aus der DE-A-24 23 912 bzw. aus der US-A-25 69 888 bekannt. Sie kann in eine erneute Sicherungsstellung überführt werden, wenn die einmal ausgelegte und scharfgestellte Mine wieder geräumt werden soll, ohne sie dazu oder dabei zur Detonation zu bringen.

Der Erfindung liegt die Aufgabe zugrunde, eine Mine gattungsgemäßer Art derart auszustatten, daß die Flexibilität ihrer Einsatzmöglichkeiten durch eine leicht zu handhabende Sicherungssperre gegen unbefugte Minenräumung wesentlicht erhöht wird.

Diese Aufgabe wird erfindungsgemäß dadurch gelöst, daß die gattungsgemäße Mine gemäß dem Kennzeichnungsteil des Anspruches 1 ausgelegt ist.

Nach dieser Lösung wird, beim Verlegen und vor der Scharfstellung, in die Mine eine nur Befugten zugängliche Information eingespeichert, die zur erneuten Sicher-Stellung der Zündeinrichtung und damit zur erneuten gefahrlosen Handhabbarkeit für ein Verlegen der Mine führt, wenn nach ihrer Scharfstellung eine entsprechende Information erneut eingegeben wird. Dadurch ist die Mine in voller Funktionstüchtigkeit an verschiedenen Orten verwendbar; hingegen wird sie zur Detonation gebracht, wenn an der Sicherungssperre manipuliert wird, insbesondere wenn eine unzutreffende Information, die nicht zur Wieder-Sicherung führt, eingegeben werden sollte. Die Miene Kann also beispielsweise nicht vom Gegner auf ihre technologische Ausgestaltung untersucht oder sogar selbst eingesetzt werden.

Bei der Mine ist dabei insbesondere an eine Fernmine mit komplexem Zündsensor gedacht, wie sie etwa in der US-A-3 509 791 beschrieben ist. Weil eine solche Mine nach der Schartstellung zunächst in einer Lauerstellung verharrt und erst auf Zündbereitschaft umgeschaltet wird, wenn beispielsweise ein Seismik-Sensor die Annäherung eines Zielobjektes meldet, dessen Bekämpfungs-Akquisition dann mittels eines InfrarotSensors erfolgen kann, ist die Mine relativ gefahrlos durch Verlegemannschaften zugänglich, um sie an einem nicht mehr benötigten Orte wieder abbauen und anderweitig erneut verlegen zu können. Dazu ist es erforderlich, daß die Sicherungseinrichtung reversibel in die Sicherstellung zurückgeführt werden kann, was jedoch nur Befugten ermöglicht sein soll. Befugte sind nur diejenigen, die den Code der Sicherungssperre kennen, z.B. weil sie einen bestimmten Code bei der Aufstellung der Mine (und vorzugsweise allen Minen eines bestimmten Aufstellungsbereiches übereinstimmend) selbst vorgegeben haben. Dabei erfolgt zweckmäßigerweise Einspeicherung und Vergleich des vorgegebenen und des nachträglich für Überwindung der Sperre einzugebenden Sicherungs-Codes innerhalb der elektronischen Schaltung, in der auch die Sensorsignalverarbeitung erfolgt, also beispielsweise mittels weiterer logischer Verknüpfungen oder Informations-Verarbeitung in prozessorgesteuerten Einrichtungen.

Weiterbildungen und Vorteile der Erfindung ergeben sich aus den abhängigen Ansprüchen und aus nachstehender Beschreibung von in der Zeichnung unter Beschränkung auf das Wesentliche stark vereinfacht skizzierten prinzipiellen Ausführungsbeispielen zur erfindungsgemäßen Lösung.

Es zeigt :
Fig. 1 im stark vereinfachten Blockschaltbild zusätzlich zur Sensorsignalverarbeitung die Signalverarbeitung für eine Sicherungssperre einer reversiblen elektronischen Zünd-Entsicherung,
Fig. ein Beispiel für einen Tastschalter zur manuellen Code-Eingabe gemäß Fig. 1, und
Fig. 3 ein Beispiel für ein Tastenfeld zur Code-Eingabe mit elektrischer Verknüpfung.

Eine Mine 11 ist mit einem Zündsensor 12 und diesem nachgeschalteter Zündsignalverarbeitungsschaltung 13 zum Gewinnen eines Zieldetektions-signales 14 ausgestattet, das ein Zündsignal 15 zum Initiieren einer Gefechtsladung für das Bekämpfen des akquirierten Zielobjektes auslöst.

Durch eine Sicherungseinrichtung 16 ist gewährleistet, daß das Zündsignal 15 nur und erst ausgelöst werden kann, wenn, nach dem Aussetzen der Mine 11, eine Scharfstelleinrichtung 17 betätigt wurde, die - gemäß dem symbolisch vereinfachten Blockschaltbild der Fig. 1 - beispielsweise über eine (nicht dargestellte) Verzögerung ein bistabiles Schaltelement 18 setzt und dadurch ein Zündsignal-Ausgabegatter 19 vorbereitet. Dessen UND-Bedingung wird erfüllt, das Gatter 19 also durchgeschaltet, wenn ein ODER-Gatter 20 ein Auslösesignal 21 liefert, weil vom Sensor 12 ein Zünddetektionssignal 14 oder von einer Räumsperre 22 (etwa einem auf Kippen der Mine 11 ansprechenden Trägheitsschalter) ein Räumsperrsignal 23 geliefert wird.

Wenn jedoch die Mine 11 aufgrund der geänderten Gefechtslage am einmal vorgesehenen Orte nicht mehr benötigt und stattdessen zu einem anderen Ort hin verlegt werden soll, muß die Sicherungseinrichtung 16 wieder in die Sicherstellung umgeschaltet, also beispielsweise das bistabile Schaltelement 18 rückgesetzt werden, um die Vorbereitungs-Ansteuerung des Gatters 19 wieder aufzuheben ; wobei nach erneuter Verlegung die Mine 11 dann wieder entsichert werden kann, indem das Schaltelement 18 über die Scharfstelleinrichtung 17 erneut gesetzt wird. Jedoch ist sicherzustellen, daß kein Unbefugter die Mine 11 wieder sichern und damit am vorgesehenen Aktionsorte unwirksam machen kann. Dafür ist im Rahmen der die Zündsignalverarbeitung 13 beinhaltenden elektronischen Schaltungen 24 eine (Wieder-) Sicherungssperre 25 ausgebildet. Diese ist dafür ausgelegt, an das bistabile Schaltelement 18 in der Sicherungseinrichtung 16 ein Rücksetzsignal 26 nur dann liefern zu können, wenn über ein Eingabegerät 27 ein Signalcode 28 eingegeben wird, der in einer bestimmten Relation zu einem vorgegebenen (Wieder-) Sicherungscode 29 steht, beispielsweise mit ihm übereinstimmt. Falls dieses der Fall ist, spricht nämlich ein Vergleicher 30 an und löst das Rücksetzsignal 26 aus, um die Sicherungseinrichtung 16 wieder in den gesicherten Zustand zu überführen, also die Mine ohne Gefahr der Initiierung des Sprengstoffes anderweitig verlegen zu können. Sollte jedoch ein Unbefugter eine - nicht in der vorbestimmten Relation zum Sicherungscode 29 stehende - Information über das Eingabegerät 27 einspeisen, dann liefert der Vergleicher 30 ein Sperrsignal 31, das über das ODER-Gatter 20 wieder zum Durchschalten des Ausgabegatters 19, also zur Ausgabe eines Zündsignales 15 führt.

Wenn zur Unterbindung unbefugter Wieder-Sicherung identische Codes 28/29 vorgesehen sind, enthält der Vergleicher 30 insbesondere eine Koinzidenzschaltung 32, auf die ein Vorgabespeicher 33 und ein Eingabespeicher 34 für die beiden Codes 29, 28 geschaltet sind. Mit Beendigung der Eingabe am Gerät 27 wird mittels eines Abfragegerätes 35 das Ausgangssignal der Koinzidenzschaltung 32 abgefragt und ggf. über ein UND-Gatter 36 als das Rücksetzsignal 26 ausgegeben, das die Sicherungseinrichtung 16 aus ihrer bisherigen Scharfstellung wieder in die Sicher-Stellung rückführt. Dagegen schaltet ein Gatter 37 mit invertierendem Eingang durch, wenn die Schaltung 32 keine Koinzidenz feststellen sollte, um das Sperrsignal 31 zu liefern, also das Zündsignal 15 auszulösen (weil offenbar ein Unbefugter an der Mine 11 hantiert und deshalb deren Gefechtsladung zur Detonation gebracht werden soll).

Zur Eingabe der Codes 28, 29 kann das Eingabegerät 27 als Lesegerät, beispielsweise für eine Karte mit einem aufgeprägten Binär-Code ausgestaltet sein. Dieser kann etwa als Strichmuster, als Magnetisierungsmuster oder als Lochmuster auf der Karte 38 gespeichert sein und vom Eingabegerät 27 seriell oder parallel in den Eingabespeicher 34 ausgelesen werden, woraufhin vom Eingabegerät 27 das Gerät 35 zum Quittieren der erfolgten Abfrage (Code-Übernahme) getriggert wird. Die Verwendung einer Karte 38 als Informationsträger zur Eingabe der Codes 28, 29 ist besonders dann zweckmäßig, wenn in einem Areal eine Mehrzahl an Minen 11 ausgelegt ist, die zur Vereinfachung der Handhabung durch den Minenpionier sämtlich mit einer Sicherungssperre 25 für den selben Wiedersicherungscode 29 ausgestattet sind, so daß Fehlbedienungen beim Raumen des Minenfeldes durch Befugte praktisch ausgeschlossen sind. Dazu ist es zweckmäßig, ein Kodiereinrichtung für die Karte 38 vorzusehen, mittels derer ein vorwählbarer Code 28 eingegeben (beispielsweise durch einen Strichmuster-Stempel aufgedruckt oder durch einen einfachen mechanischen Lochstempel eingeprägt) wird ; mit Übergabe dieser so vorgegebenen Information von der Karte 38 mittels des Eingabegerätes 27 in zunächst den ersten Speicher 34 als den späteren Sicherungscode 29. Wenn danach das Eingabegerät 27 erneut betätigt wird, wird der Inhalt des ersten Speichers 34 in den zweiten Speicher 33 transferiert, und der neu eingelesene Code 28 in den ersten Speicher 34 übernommen. Falls der Vergleicher 30 Übereinstimmung zwischen dem Inhalt der beiden Speicher 33 und 34 feststellt, wird wie beschrieben das Rücksetzsignal 26 für die Sicherungseinrichtung 16 ausgegeben. So ist die Information über den vorgegebenen Sicherungscode 29 sicher geschützt ; indem beispielsweise ein einzelner Minenpionier nach Verlegen einer Gruppe von Minen 11 eine wahlfreie Information als Code 28 in die Karte 38 stanzt und diese in die Sicherungssperre 25 als den für jene Minengruppe gültigen Sicherungscode 29 einspeichert. Nur er hat diese Karte 38 zur Verfügung, so daß nur er befugt und befähigt ist, durch Einschieben der selben Karte 38 in den Leseschlitz des Eingabegerätes 27 den selben Code 28 erneut einzugeben und damit die Sperre 25 zu überwinden, also die Mine 11 wieder zu sichern.

Das Eingabegerät 27 kann aber auch einfach als Wechselschalter zur Eingabe einer Folge binärer Signale als den Codes 29, 28 ausgelegt sein, wie etwa in Fig. 2 skizziert. Im Signaltakt des Codes 28 wird eine Pulsfolge zur Informations-Weiterschaltung bei der Eingabe in den Speicher 34 (beispielsweise zum Forttasten bei der Informationsübernahme in ein Schieberegister) ausgelöst. Wenn der Code 28, wie in Fig. 1 berücksichtigt, z.B. eine Vier-Bit-Information darstellt, ist der Umschalter 39 viermal zu betätigen, und der Code 28 ist in den ersten Speicher 34 eingegeben.

Wird später, zum Aufheben der Mine 11, der Umschalter 39 erneut in gleicher Weise viermal betätigt, dann wird die Information 28 vom ersten Speicher 34 als der Sicherungscode 29 in den zweiten Speicher 33 übertragen und die neu eingegebene Information als Signalcode 28 in den ersten Speicher 34 übernommen, um danach wie beschrieben mittels des Vergleichers 30 beide Speicherinhalte auszuwerten. Das Abfragegerät 35 spricht also an, wenn eine Impulsfolge 40 von zweimal vier Bit aufgetreten ist ; d.h. es ist einfach als Zähler des Zählvolumens acht für die Pulsfolge 40 auslegbar.

Ein stark vereinfachtes Ausführungsbeispiel für ein elektromechanisches Eigabegerät 27 mit elektrischer Verriegelung ist in Fig. 3 dargestellt. Mittels manuell betätigbarer, federelastisch rückgeführter Stößel 41 einer Tastatur 42 ist jeweils eine von zwei Schaltmöglichkeiten aktivierbar, die zur Vereinfachung der Darstellung als verschiebbare Schaltergruppen 43 gezeigt sind, von denen jeweils eine Schaltstrecke 44 der Lieferung eines Rücksetzsignales 26 und eine andere Schaltstrecke 45 der Lieferung eines Sicherungssperrsignales 31 zugeordnet ist. Die Rücksetz-Schaltstrecken 44 sind elektrisch in Serie geschaltet. Diejenigen, die nicht im Wirkbereich eines Stößel 41 liegen. sind zwangsläufig, etwa mittels einer gerätefesten Rampe 46. geschlossen. Die anderen Rücksetz-Schaltstrecken 44, die also in den Einflußbereich ihrer zugeordneten Stößel 41 verschoben sind, werden durch manuelle Betätigung ihrer Stößel 41 geschlossen, so daß dann die Serienschaltung vollendet ist und das Rücksetzsignal 26 ausgegeben wird.

Wo einem Stößel 41 aufgrund der entsprechenden Verlagerung der Schaltergruppe 43 keine Rücksetz-Schaltstrecke 44 zugeordnet ist, ist ihm zwangsläufig eine Sperr-Schaltstrecke 45 zugeordnet. Wenn ein Unbefugter, der die Schiebestellung der Schaltergruppen 43 nicht kennt, in der Absicht, ein Rücksetzsignal 26 durchzuschalten, auch diesen anderen Stößel 41 betätigt, wird hier also ein Sperrsignal 31 durchgeschaltet und die Mine 11 gezündet.

Bei der Prinzipdarstellung gemäß Fig. 3 ist also vorgesehen, von vier Stößeln 41 einen und nur einen der Sperr-Schaltstrecken 45 zuzuordnen, wohingegen die anderen Schaltstrecken 45 von Rampen 46 geschlossen gehalten sind ; so daß die Sperr-Schaltstrecken 45 ebenfalls elektrisch in Serie geschaltet werden können. Soll aber ein durch die Schiebestellung der Schaltergruppen 43 repräsentierter Sicherungscode 29 vorgesehen sein, bei dem auch die Betätigung anderer Stößel 41 zur Auslösung des Sperrsignales 31 führen kann, dann sind die Sperr-Schaltstrecken 45 elektrisch parallel zu schalten (und nicht dem Einfluß von Schließ-Rampen 46 zu unterwerfen; in der Zeichnung nicht ausgeführt).

Der Minenpionier verschiebt also beim Verlegen einer Gruppe von Minen 11 deren Schaltergruppen 43 nach einem vorgegebenen Sicherungscode 29, indem er bei der Sicherungssperre 25 einen Gerätedeckel 47 anhebt und die darunter zugänglichen Schaltergruppen 43 in die Codestellung setzt. Danach wird der Deckel 47 z.B. elektromechanisch verriegelt, indem die Scharfstelleinrichtung 17 (Fig. 1) bestätigt wird, damit kein Unbefugter den Deckel 47 öffnen und sich die Schaltergruppen-Schiebestellung einprägen kann ; mit Auslösung beispielsweise der Räumsperre 22 bei dem Versuch, den Deckel 47 gewaltsam zu öffenen. Nur der Befugte ist darüber informiert, welche (beispielsweise durch Ziffern oder Farben gekennzeichneten) Stößel 41 im gegebenen Codierungsfalle betätigt werden dürfen und müssen, um allein das Rücksetzsignal 26 (aber keinesfalls das Sperrsignal 31) auszulösen ; und die Arretierung des Deckels 47 wieder aufzuheben, um einen anderen Wieder-Sicherungscode 29 vorgeben zu können.

Bei der vereinfachten Prinzipdarstellung der Zeichnung ist nicht berücksichtigt, daß es zweckmäßig sein kann, die Funktion der Schartstelleinrichtung 17 mit derjenigen beispielsweise des Eingabegerätes 27 zu vereinigen : Indem ein Aufhebecode 29 eingegeben wird, wird zugleich (ggf. über eine Verzögerung) das bistabile Schaltelement 18 gesetzt, also die Sicherungseinrichtung 16 scharfgestellt.

Zusätzlich kann durch Eingabe des Aufhebecodes 29 bewirkt werden, daß die Sensorsignalverarbeitungsschaltung 13 - oder jedenfalls derjenige Teil von ihr, der eine Weckschaltung für einen Zündauslösesensor aktiviert - in Betrieb gesetzt wird ; während parallel zur Rücksteuerung der Sicherungseinrichtung 16 in den gesicherten Zustand die Schaltung 13 wieder abgeschaltet werden kann. Ferner kann vorgesehen sein, nicht gleich bei einer Fehleingabe des Signalcodes 28 das Zündsignal 15 (zum Auslösen einer Gefechtsladung oder einer Aufhebesperre) durchzuschalten, sondern dem Minenpionier eine (schaltungstechnisch vorgegebene) Anzahl von Eingabeversuchen zuzugestehen. Erst wenn diese Anzahl überschritten ist, wird das Zündsignal 15 ausgelöst, weil augenscheinlich kein Befugter den Versuch der Wieder-Sicherung unternimmt. Die Anzahl der zulässigen Versuche muß natürlich klein sein im Verhältnis zur Anzahl der Informationsvarianten für den Aufhebecode 29, damit dieser nicht durch die Eingabeversuche ermittelt werden kann.

## Patentansprüche

1. Wieder-sicherbare Mine (11) mit einer Zündschaltung, die über eine Zündsicherungseinrichtung (16) ansteuerbar ist, dadurch gekennzeichnet, daß eine Wieder-Sicherungssperre (25) mit einem Vergleicher (30) für eine vorgebbare Information (Code 29) und für eine eingebbare Information (Code 28) vorgesehen ist, um die Sicherungseinrichtung (16) bei vorgegebener Relation zwischen beiden Informationen in die gesicherte Stellung rückzusetzen.

2. Mine nach Anspruch 1, dadurch gekennzeichnet, daß die Informationen als binäre Codes (29, 28) vorgesehen sind.

3. Mine nach Anspruch 1 oder 2, dadurch gekennzeichnet, daß zur Vorgabe der Informationen manuell betätigbare Schalter (Umschalter 39, Stößel 41, Schaltergruppen 43) vorgesehen sind.

4. Mine nach Anspruch 1 oder 2, dadurch gekennzeichnet, daß zur Eingabe der Informationen Kodierte Karten (38) vorgesehen sind.

5. Mine nach einem der vorangehenden Ansprüche, dadurch gekennzeichnet, daß ein Vorgabespeicher (33) für den Sicherungscode (29) vorgesehen ist.

6. Mine nach Anspruch 5, dadurch gekennzeichnet, daß der Vorgabespeicher (33) und ein Eingabespeicher (34) aufeinanderfolgende Teile eines Schieberegisters sind.

7. Mine nach Anspruch 5, dadurch gekennzeichnet, daß der Vorgabespeicher (33) durch einen Satz von Schaltergruppen (43) gegeben ist.

8. Mine nach einem der vorangehenden Ansprüche, dadurch gekennzeichnet, daß der Vergleicher (30) nur auf eine vorgegebene Relation zwischen beiden Codes (29, 28) anspricht.

9. Mine nach einem der Ansprüche 1 bis 7, dadurch gekennzeichnet, daß der Vergleicher (30) zur Abgabe alternativ eines Zündsignales (15) für die Gefechtsladung bzw. für eine Aufhebesperre oder eines Rücksetzsignales (26) an die Sicherungseinrichtung (16) ausgelegt ist.

10. Mine nach einem der vorangehenden Ansprüche, dadurch gekennzeichnet, daß der Vergleicher (30) zum Abschalten der Zündsensor-Signalverarbeitungsschaltung (13) ausgelegt ist.

11. Mine nach einem der vorangehenden Ansprüche, dadurch gekennzeichnet, daß ihre Sensor-Signalverarbeitungsschaltung (13) durch Vorgabe einer Information (Aufhebecode 29) aktivierbar ist.

12. Mine nach einem der vorangehenden Ansprüche, dadurch gekennzeichnet, daß ihre Sicherungseinrichtung (16) durch Vorgabe einer Information (Aufhebecode 2) entsicherbar ist.

## Claims

1. A mine (11) which can be made safe again having a detonation circuit which is controllable by way of a detonation safety mechanism (16), characterised in that a re-securing block (25) having a comparator (30) for a predeterminable item of information code (29) and for an inputtable item of information code (28) is provided, in order upon predetermined relation between both items of information to set the safety mechanism (16) back into the safe position.

2. A mine according to claim 1, characterised in that the items of information are provided as binary codes (29, 28).

3. A mine according to claim 1 or 2, characterised in that manually actuable switches (changeover switch 39, plungers 41, switch groups 43) are provided for the setting-up of the items of information.

4. A mine according to claim 1 or 2, characterised in that coded cards (38) are provided for the input of the items of information.

5. A mine according to one of the preceding claims, characterised in that a setting-up store (35) for the safety code (29) is provided.

6. A mine according to claim 5, characterised in that the setting-up store (33) and an input store (34) are consecutive parts of a shift register.

7. A mine according to claim 5, characterised in that the setting-up store (33) is afforded by a set of switch groups (43).

8. A mine according to one of the preceding claims, characterised in that the comparator (30) responds only to a predetermined relation between both codes (29, 28).

9. A mine according to one of claims 1 to 7, characterised in that the comparator (30) is designed for the issuance alternatively of a detonation signal (15) for the combat charge or respectively for a cancellation block or of a reset signal (26) to the safety mechanism (16).

10. A mine according to one of the preceding claims, characterised in that the comparator (30) is designed for the switching-off of the detonation-sensor signal processing circuit (13).

11. A mine according to one of the preceding claims characterised in that its sensor signal processing circuit (13) is activatable by setting-up of an item of information (cancellation code 29).

12. A mine according to one of the preceding claims, characterised in that its safety mechanism (16) is armable by setting-up of an item of information (cancellation code 2).

## Revendications

1. Mine à sûreté réenclenchable (11) comportant un circuit d'allumage pouvant être commandé par un dispositif de sécurité d'allumage (16) caractérisée en ce qu'on prévoit un arrêt (25) de réenclenchement de sûreté comportant un comparateur (30) pour une information pouvant être déterminée à l'avance (Code 29) et pour une information pouvant être introduite (code 28) afin de ramener en position de sûreté le dispositif de sécurité (16) pour une relation présélectionnée entre les deux informations.

2. Mine selon la revendication 1, caractérisée en ce que les informations sont prévues sous forme de codes binaires (29, 28).

3. Mine selon la revendication 1 ou 2, caractérisée en ce que, pour présélectionner les informations, on prévoit des interrupteurs à commande manuelle (commutateur 39, poussoir 41, groupes d'interrupteurs 43).

4. Mine selon la revendication 1 ou 2, caractérisée en ce qu'on prévoit des cartes codées (38) pour introduire les informations.

5. Mine selon l'une des revendications précédentes, caractérisée en ce qu'on prévoit une mémoire de présélection (33) pour le code de sûreté (29).

6. Mine selon la revendication 5, caractérisée en ce que la mémoire de présélection (33) et la mémoire d'entrée (34) sont des parties successives d'un registre à décalage.

7. Mine selon la revendication 5, caractérisée en ce que la mémoire de présélection (33) est fournie par un jeu de groupes d'interrupteurs (43).

8. Mine selon l'une des revendications précédentes, caractérisée en ce que le comparateur (30) ne répond qu'à une relation présélectionna- ble entre les deux codes (29, 28).

9. Mine selon l'une des revendications 1 à 7, caractérisée en ce que le comparateur (30) est calculé pour envoyer en alternance un signal d'allumage (15) pour la charge de combat, ou pour un arrêt de neutralisation, ou un signal de remise à zéro (26) au dispositif de sécurité (16).

10. Mine selon l'une des revendications précédentes, caractérisée en ce que le comparateur (30) est calculé pour mettre hors circuit le circuit de traitement des signaux du capteur d'allumage (13).

11. Mine selon l'une des revendications précédentes, caractérisée en ce que son circuit de traitement des signaux du capteur (13) peut être activé par la présélection d'une information (code de neutralisation 29).

12. Mine selon l'une des revendications précédentes, caractérisée en ce que son dispositif de sécurité (16) peut être déverrouillé par la présélection d'une information (code de neutralisation 2).
